# EUROPÄISCHE PATENTSCHRIFT

(11) **EP 3 234 271 B1**
(45) Veröffentlichungstag und Bekanntmachung des Hinweises auf die Patenterteilung: **12.05.2021**
(21) Anmeldenummer: 15839061.7
(22) Anmeldetag: 15.12.2015
(51) Int. Cl.: E04B 1/98, E06B 5/12, E04F 11/18

(54) **GELÄNDERSYSTEM**
RAILING SYSTEM
SYSTÈME DE BALUSTRADE

(30) Priorität: 15.12.2014 DE 202014106053 U
(43) Veröffentlichungstag der Anmeldung: 25.10.2017
(73) Patentinhaber: Q-Railing Europe GmbH & Co. KG, 46446 Emmerich am Rhein (DE)
(72) Erfinder: GROENEWEG, Frans, 46459 Rees (DE)
(74) Vertreter: btb IP Bungartz Baltzer Partnerschaft mbB Patentanwälte
(86) Internationale Anmeldenummer: PCT/DE2015/100535
(87) Internationale Veröffentlichungsnummer: WO 2016/095906

(56) Entgegenhaltungen:
- DE-A1- 2 657 600
- US-A1- 2001 025 953
- US-A1- 2006 284 154
- US-A1- 2007 163 189
- US-B1- 7 866 636

## Beschreibung

Die Erfindung betrifft ein Geländersystem mit einer über den Geländerverlauf durchgängigen Geländerplattenfront aus einer Mehrzahl von zueinander benachbarten (Ganzglas-)Geländerplatten, die, wenn das Geländer bestimmungsgemäß errichtet ist, mit ihrem unteren Randbereich in einem an einem Baukörper befestigten, als Bodenprofil ausgebildeten Halteprofil oder in einer in einen Baukörper eingebrachten Aufnahme stehend eingelassen sind und auf deren oberen Randbereich ein Handlaufprofil aufgesetzt ist.

Anstelle der aus der DE 26 57 600 A1, der US 2006/0284154 A1 oder der US 2007/0163189 A1 bekannten klassischen Geländer, bei denen Geländerplatten an oder zwischen Pfosten montiert werden, die in den Boden eingelassen sind, werden in jüngerer Zeit vermehrt Geländer verbaut, bei denen (Ganzglas-)Geländerplatten zum Einsatz kommen, die weitgehend frei stehend und nur mit ihrem unteren Rand in einem an einem Bauwerksteil verankerten Halteprofil eingesetzt sind. Hier bilden die nebeneinander stehenden (Ganzglas-)Geländerplatten, von dem wenige Millimeter breiten Spalt zwischen benachbarten Glasplatten abgesehen - eine optisch gefällige, durchgängige Glasfront. Solche Geländer sind aus der US 2001/0025953 A1 und der US 7 866 636 B1 bekannt.

Bei derartigen bodentiefen (Ganzglas-)Geländern muss nicht nur das Halteprofil sicher am Bauwerk verankert sein. Die schweren Glasplatten selbst müssen fest im Halteprofil gehalten sein und ausreichend Kräfte aufnehmen können, um als zuverlässige Absturzsicherung dienen zu können und um auch eine größere Anzahl sich gegen das Geländer lehnender Personen abstützten zu können. Dabei können die Kräfte, die über die Glasplatte auf das Halteprofil wirken, wenn sich zum Beispiel eine oder mehrere Personen gegen das Geländer lehnen, aufgrund der Hebelverhältnisse erheblich sein. Die bevorzugt als Geländerplatten verwendeten Glasscheiben sind je nach Anwendungsfall sehr schwer und dick sowie mehrlagig als Verbundglasscheiben ausgebildet.

Gleichzeitig werden derartige Ganzglasgeländer als Designobjekte angesehen und es werden hohe Anforderungen an die optische Gefälligkeit und den Qualitätseindruck eines solchen Geländers gestellt. Dies gilt zum einen für die Anforderung, zueinander benachbarte Geländerplatten versatzfrei zu verbauen, um keine optischen Brüche in der Geländerplattenfront zu erzeugen. Zum anderen soll der optisch gefällige E indruck der durchgängigen Geländerplattenfront möglichst nicht durch zusätzliche Geländersystemkomponenten, die aus der von der Geländerplattenfront definierten Plattenebene hervorstehen, unterbrochen werden.

Da derartige Geländer immer häufiger auch im öffentlichen Raum eingesetzt werden - zu denken ist hier zum Beispiel an Flughäfen, Bahnhöfe oder Sportstätten werden zunehmend weitere Anforderungen an derartige Geländer gestellt, die über die bereits beschriebenen Anforderungen hinausgehen. Eine in jüngerer Zeit in den Fokus rückende Anforderung ist ein vorteilhaftes Verhalten und eine gesteigerte Widerstandsfähigkeit bei Detonationen von Sprengsätzen. Hier ist es wünschenswert, dass das Geländersystem insgesamt derart stabil gebaut ist, dass es möglichst wenig von der Wucht einer Detonation in Mitleidenschaft gezogen wird. Für den Fall, dass das Geländer durch eine Detonationsdruckwelle dennoch zerstört bzw. aus seiner Verankerung gerissen wird, gilt es zu vermeiden, dass das Geländer infolge einer Detonation in eine Vielzahl einzelner Teile auseinanderbricht, die als umherfliegende Einzelteile zusätzlichen Schaden anrichten können.

Die Dokumente US 2001/025953 A1 und US 7 866 636 B1 offenbaren jeweils ein Geländersystem, das bei bestimmungsgemäß errichtetem Geländer von einem Spalt zwischen benachbarten Geländerplatten abgesehen eine über den Geländerverlauf durchgängige Geländerplattenfront aus einer Mehrzahl von zueinander benachbarten Geländerplatten umfasst, wobei die Geländerplatten bei bestimmungsgemäß errichtetem Geländer mit ihrem unteren Randbereich in einem an einem Baukörper befestigten Bodenprofil stehend eingelassen sind und auf deren oberen Randbereich ein Handlaufprofil aufgesetzt ist.

Aufgabe der Erfindung ist es daher, ein Geländersystem zu schaffen, das - von dem S palt zwischen benachbarten Glasplatten und der Verwendung eines bodentiefen Halteprofils abgesehen - die Installation einer durchgängigen, bodentiefen Geländerplattenfront ermöglicht und mit schlank dimensionierten Geländersystemkomponenten auskommt, um ein gefälliges, schlankes Erscheinungsbild zu gewährleisten, gleichwohl aber zusätzliche Widerstandsfähigkeit und S icherheit im Falle der Detonation eines S prengsatzes in seiner Nähe bietet. Außerdem soll das Geländersystem trotz der zusätzlichen Anforderungen mit einfachen Mitteln und möglichst geringem Aufwand aufzubauen sein.

Zur Lösung dieser Aufgabe sieht die Erfindung ein Geländersystem der eingangs genannten Art vor, bei dem ein zusätzliches Sicherungselement vorgesehen ist, das sich zwischen Handlaufprofil und Baukörper oder zwischen Handlaufprofil und Bodenprofil erstreckt und das das Handlaufprofil mit dem Baukörper oder dem Bodenprofil verbindet.

Durch diese Konstruktion ist gewährleistet, dass im Falle einer Detonation die Bauteile des Geländers, insbesondere die einer Druckwelle die wesentliche Angriffsfläche bietenden Geländerplatten, zusätzlich durch das zwischen Handlauf und Halteprofil oder Baukörper angeordnete Sicherungselement gesichert sind. Sowohl der Baukörper bzw. das Halteprofil auf der einen als auch das Handlaufprofil auf der anderen Seite umfassen die Geländerplatten ober- und unterseitig formschlüssig durch die Ausgestaltung einer Aufnahmenut im Halteprofil bzw. Baukörper einerseits sowie einer Einfassnut im Halteprofil andererseits. Neben dem Umfassen der Geländerplatten sichert das Sicherungselement außerdem das oberseitig auf die Geländerplatten aufgesetzte Handlaufprofil, so dass dieses sich nicht von den Geländerplatten lösen und nach einer Detonation als einzelnes Bauteil umherfliegen kann.

Zum weiteren Verständnis der Erfindung sei erläutert, dass der Baukörper von einem Teil des Bauwerks gebildet wird, welches die Geländerplatten aufnimmt oder an dem das die Geländerplatten aufnehmende Halteprofil verankert wird, also insbesondere von einem Boden oder der Stirnseite bzw. dem Randbereich einer Balustrade oder eines Balkons. Die Aufnahme für die Geländerplatten kann dabei direkt im Baukörper eingebracht sein, insbesondere in Form einer sich entlang des Geländers erstreckenden Aufnahmenut, in die die Geländerplatten unmittelbar eingelassen und vergossen bzw. in der sie verspannt werden. Bevorzugt ist aber vorgesehen, dass zunächst ein Halteprofil am Baukörper befestigt wird, in dem dann die Geländerplatten fixiert werden.

Das Sicherungselement ist bevorzugt von einem hochfesten Seil, insbesondere einem Stahlseil, oder einer hochfesten Stange oder einem hochfesten Rohr, insbesondere einer Stahlstange oder einem Stahlrohr, gebildet. Neben der Verwendung von Stahl kommen selbstverständlich auch andere Materialien mit hoher Zugfestigkeit in Betracht, etwa Aramid- oder Kohlenstofffasern. Vorteile derartiger Sicherungselement ist insbesondere, dass diese aufgrund ihrer länglich schmalen Abmessungen innerhalb des Spaltes zwischen den einzelnen Geländerplatten aufgenommen sein können.

Zur Verbindung des Sicherungselements mit dem Handlaufprofil greift das Sicherungselement bevorzugt formschlüssig in das Handlaufprofil ein. Verwendung finden können insbesondere Schraubverbindungen oder über eine im Handlaufrohr vorgesehene Öffnung einführbare Zuganker, die das Handlaufrohr innenseitig hintergreifen. Insbesondere bei Verwendung eines Seils und eines einen inneren Hohlraum aufweisenden Handlaufrohrs als Handlaufprofil ist es ebenfalls denkbar, das Seil an einer ersten Stelle, insbesondere im Bereich eines ersten zwischen den Geländerplatten befindlichen Spalts, ins Innere des Handlaufrohrs zu führen und es an einer zweiten Stelle, insbesondere im Bereich eines zum ersten Spalt benachbarten zweiten Spalts, wieder aus dem Handlaufrohr herauszuführen, wobei dann beide Enden des Seils an jeweils anderer Stelle mit dem Baukörper oder dem Halteprofil verbunden sind.

Zur Verbindung des Sicherungselements mit dem Baukörper kann vorgesehen sein, dass das dem Baukörper zugewandte Ende des Sicherungselements unmittelbar im Baukörper verankert wird.

Bevorzugt ist jedoch vorgesehen, dass das dem Baukörper zugewandte Ende des Sicherungselements einen Sicherungsanker aufweist, der mit dem Halteprofil zusammenwirkt. Der Sicherungsanker greift bevorzugt formschlüssig in das Halteprofil ein.

Im Halteprofil kann hierzu eine gesonderte Verankerungsstelle nachträglich eingebracht sein, die zwecks formschlüssigen Eingriffs des Sicherungsankers in das Halteprofil ein in Belastungsrichtung wirkenden Hinterschnitt in einem das Halteprofil bildenden Materialbereich ausbildet. "Nachträglich eingebracht" bedeutet in diesem Zusammenhang, dass die Verankerungsstellen erst nach der originären Herstellung des Halteprofils - in der Regel handelt es sich bei den Halteprofilen um stranggepresste Metallprofile - in das Material des Halteprofils eingebracht werden, beispielsweise durch einen nach dem Strangpressen stattfindenden Materialabtrag mittels Fräsen und/oder Bohren.

Ein derartiger Hinterschnitt kann beispielsweise von einer in das Halteprofilmaterial eingebrachten Durchtrittsöffnung gebildet sein, durch die das Sicherungselement hindurchgeführt sein kann, um das Halteprofil an der Verankerungsstelle in Belastungsrichtung wirksam zu hintergreifen. Eine derartige in Belastungsrichtung bevorzugt gestuft ausgeführte Durchtrittsöffnung kann in einem vertikal ausgerichteten Seitenschenkel des bevorzugt einen U-förmigen Aufnahmekanal bildenden Halteprofils vorgesehen sein, was eine bessere Zugänglichkeit des unteren Endes des Sicherungselements auch nach der Installation des Halteprofils am Baukörper und dem Einsetzen der Geländerplatten ermöglicht. Es ist aber auch denkbar, die Durchtrittsöffnung im unteren, dem Bauwerk unmittelbar zugewandten horizontalen Schenkel eines im Querschnitt U-förmigen Halteprofils vorzusehen.

Im Zusammenhang mit der Verankerung des Sicherungselements am Halteprofil kann auch vorgesehen sein, dass das Halteprofil oder die Aufnahme im Bauwerkskörper und der Sicherungsanker über eine Ankerbrücke zusammenwirken. Weist der Sicherungsanker eine Ankerbrücke auf, die sich aufgrund ihrer wirksamen Breite in Belastungsrichtung des Sicherungselements formschlüssig innerhalb des Halteprofils zu verkeilen vermag, so sichert insbesondere diese das Sicherungselement im Halteprofil. Eine derartige Ankerbrücke kann in einer ersten Ausrichtung, insbesondere in einer der Belastungsrichtung entgegengesetzten Richtung, in das Halteprofil oder die Bauwerksaufnahme eingeführt werden und kann in einer zweiten Ausrichtung innerhalb des Halteprofils oder der Bauwerksaufnahme einen Materialabschnitt, der einen in Belastungsrichtung des Sicherungselements wirkenden Hinterschnitt ausbildet, hintergreifen. Die Verwendung einer Ankerbrücke als Teil des Sicherungsankers hat insbesondere den Vorteil, dass diese einen bereits bei der originären Herstellung des Halteprofils am Halteprofil vorgesehen Materialabschnitt hintergreifen kann. Das nachträgliche Einbringen eines Hinterschnitts durch einen dem originären Herstellungsverfahren, insbesondere also dem Strangpressen, nachgelagerten Fertigungsschritt ist nicht erforderlich. Eine derartige Konstruktion mit einer Ankerbrücke kommt aber selbstverständlich auch bei nachträglich in das Halteprofil eingebrachten Verankerungsstellen in Betracht.

Damit das Sicherungselement weitgehend zentriert und parallel zu den Geländerplattenoberflächen innerhalb eines zwischen zwei benachbarten Geländerplatten bestehenden Spalts geführt ist, kann ein Zentrierelement vorgesehen sein, durch das das Sicherungselement hindurchgeführt ist. Das Zentrierelement kann von einem in den Aufnahmekanal einsetzbaren, insbesondere einem sich zwischen den sich gegenüberliegenden Innenwänden eines U-förmigen Aufnahmekanals erstreckenden Zentriereinsatz gebildet sein, der bevorzugt zwischen diesen beiden Innenwänden verspannt werden kann. Je nach Ausgestaltung der zuvor beschriebenen Ankerbrücke und deren bestimmungsgemäßer Positionierung innerhalb der Geländerplattenaufnahme kann aber auch diese das Zentrierungselement ausbilden.

Damit das Sicherungselement insbesondere dann, wenn es von einem im Belastungsfall auf Zug belastetes Seil ausgebildet ist, nicht schlaff und daher in teils undefinierter Ausrichtung zwischen den Geländerplatten "hängt", kann ein Vorspannmechanismus vorgesehen sein, der das Sicherungselement auf Spannung hält. Ein derartiger Vorspannmechanismus kann insbesondere einen die Vorspannung gewährleistenden Federmechanismus aufweisen. Zusätzlich oder alternativ hierzu kann ein Vorspannmechanismus mit Stellgliedern, insbesondere Vorspannschrauben, vorgesehen sein, mittels denen das Sicherungselement auf Zug gesetzt werden kann.

Als Vorspannmechanismus kommt insbesondere ein auf die Ankerbrücke wirkendes Stellglied in Betracht, das bei bestimmungsgemäß errichtetem Geländer bevorzugt von außen zugänglich ist. Es kann in einem der vertikal ausgerichteten Schenkel eines U-förmigen Aufnahmeprofils eine Stellschraube vorgesehen sein, die auf die innerhalb der Aufnahmenut positionierte Ankerbrücke wirkt.

### In den Zeichnungen zeigt

- Fig. 1: ein Geländersystem mit einer über den Geländerverlauf durchgängigen Geländerplattenfront,
- Fig. 2: eine erste mögliche Schnittansicht einer ersten Ausführungsform entlang des in Figur 1 angedeuteten Schnitts A-A, und
- Fig. 3: eine zweite, zur Ausführungsform von Figur 2 alternativ mögliche Schnittansicht einer zweiten Ausführungsform entlang des in Figur 1 angedeuteten Schnitts A-A.

Figur 1 zeigt ein Geländer, bei dem mehrere nebeneinander angeordnete Geländerplatten 1 aus Glas eine Geländerfüllung bilden. Die Geländerplatten 1 bilden eine durchgängige Glasfläche, die nur von zwischen zwei benachbarten Geländerplatten 1 zwangsläufig bestehenden Spalten S in regelmäßigen Abständen für wenige Millimeter unterbrochen ist. Die Geländerplatten 1 stehen bodentief in einem Halteprofil 2, dass als stehendes, U-förmiges Bodenprofil 2 ausgebildet ist, welches über eine Verankerung mit einem Bauwerk, zum Beispiel einer Bodenfläche, fest verankert ist. Die Geländerplatten 1 sind fest im Bodenprofil 2 in an sich bekannter Weise fixiert und sind somit unter Zwischenschaltung des Bodenprofils 2 sicher am Bauwerk abgestützt.

Das Bodenprofil 2, das bevorzugt ein stranggepresstes (massives) Aluminiumprofil ist, weist einen U-förmigen, sich längs des Geländers erstreckenden, oberseitig offenen Aufnahmekanal auf, der die Geländerplattenaufnahme bildet, in die die Geländerplatte 1 mit ihrem unteren Rand eingesetzt ist.

Auf die obere Stirnseite der Geländerplatten 1 ist ein durchgängiges, sich bevorzugt über einzelne Spalte S hinweg erstreckendes Handlaufprofil 3 aufgesetzt, das, wie nachfolgend in den Figur 2 und Figur 3 zu erkennen ist, bevorzugt von einem Nutenrohr gebildet ist.

Figur 2 verdeutlicht eine erste Ausführungsform der Erfindung. In einem Seitenschenkel 4 des bevorzugt massiven Bodenprofils 2 ist eine gestufte Durchtrittsöffnung 5 mittels einer Bohrung eingebracht, in die ein Sicherungsanker 6 eines Sicherungselements eingreift, welches neben dem Sicherungsanker 6 ein Stahlseil 7 aufweist.

Der Sicherungsanker 6 kann von einer Stahlseilhaltevorrichtung gebildet sein, wie sie beispielsweise in der deutschen Gebrauchsmusterschrift DE 20 2013 101 806.6 U1 offenbart ist, deren Inhalt, soweit für die hier gegenständliche Erfindung sinnvoll anwendbar, zu Gegenstand dieser Anmeldung gemacht wird. Selbstverständlich kommen auch andere Arten eines Sicherungsankers 6 in Betracht, die in der Lage sind, eine plötzlich auftretende, ruckartige Zugbelastung des Drahtseils 7 wirksam aufzufangen und am Halteprofil 2 abzustützen.

Das dem Bodenprofil 2 abgewandte Ende des Drahtseils 7 greift mit einem Eingriffsteil formschlüssig in ein Handlaufprofil 8 ein, das an der oberen Kante der Geländerplatte 1 stirnseitig auf die Geländerplatte 1 aufgesetzt ist und die Geländerplatte 1 mit einer vom Handlaufprofil 3 ausgebildeten Einfassnut beidseitig umgreift. In Figur 2 beispielhaft gezeigt ist die Verwendung einer Blindnietmutter 9, in die ein am besagten Ende des Drahtseils 7 angeordnetes Gewinde eingreift.

Beispielhaft sei zu der in Figur 2 dargestellten Ausführungsform klargestellt, dass der in Figur 2 mit dem Bodenprofil zusammenwirkende Sicherungsanker 6 auch als formschlüssig in das Handlaufprofil 3 eingreifendes Eingriffsteil und die Gewinde/Blindnietmutterpaarung auch als mit dem Bodenprofil zusammenwirkender Sicherungsanker 6 verwendet werden können.

Noch im Bodenprofil 2 ist ein Zentrierelement in Form einer Zentrierhilfe 10 vorgesehen, durch die das Drahtseil 7 hindurchgeführt ist. Bevorzugt ist die Zentrierhilfe 10 in Form einer sich über die Breite des Aufnahmekanals erstreckenden brückenähnlichen Spange ausgebildet. Hierdurch ist gewährleistet, dass das Sicherungselement, insbesondere also das Stahlseil 7, zentriert im Spalt S zwischen den benachbarten Geländerplatten 1 geführt ist und nicht seitlich aus der Geländerplattenebene herausragt. Eine möglicherweise dem optischen Erscheinungsbild abträgliche Positionierung des Sicherungselements kann so insbesondere in Fällen vermieden werden, in denen die Anbringung des Sicherungselement am Geländersystem nicht von sich aus eine Zentrierung gewährleistet.

Aus Figur 2 ist ersichtlich, dass das als Sicherungselement fungierende Stahlseil 7 das Halteprofil 2 und das auf die Oberkante der Geländerplatten 1 aufgesetzte Handlaufprofil 3 miteinander verbindet. Die die Geländerplatten 1 ober- und unterseitig umgreifenden Geländerkomponenten Handlaufrohr und Bodenprofil schließen die Geländerplatten 1 wirksam zwischen sich ein, wobei sie die Stirnseiten der Geländerplatten 1 jeweils beidseitig umfassen. Das Handlaufprofil 3 wird über das Sicherungselement (Stahlseil 7) am Halteprofil 2 gehalten. Die Trennung der einzelnen Komponenten des Geländersystems voneinander durch die Druckwelle einer Detonation ist erheblich erschwert.

Figur 3, in der der Übersichtlichkeit halber das Handlaufprofil 3 und die Geländerplatten 1 nicht gezeigt sind, zeigt alternativ zu der in Figur 2 dargestellten Ausführungsform eine Ausführungsvariante der Erfindung, bei der - anders als in Figur 2 - keine Durchtrittsöffnung 5 für einen Sicherungsanker 6 im Material des Bodenprofils vorgesehen ist. Vielmehr kommt ein Sicherungsanker 6 mit einer Ankerbrücke 11 zum Einsatz, die innerhalb der Aufnahmenut des Halteprofils 2 verkeilt ist. Die wirksame Breite des Sicherungselements ist dabei größer als die an der Verankerungsstelle befindliche wirksame Breite des Aufnahmekanals. Die Ankerbrücke 11 hintergreift in bestimmungsgemäßer Einbaulage auf einer ersten Seite einen innerhalb des Aufnahmekanals nach innen ragenden Materialbereich des Halteprofils 2. Mit der anderen zweiten Seite stützt sich die Ankerbrücke 11 an der Innenwandung des Bodenprofils 2 ab. Bei Belastung des Sicherungselements in Belastungsrichtung B verkeilt sich die Ankerbrücke 11 somit wirksam innerhalb der Aufnahmenut. Die Ankerbrücke 11 weist eine bevorzugt zur Geländerplattenebene zentrierte Aufnahme für eine Haltevorrichtung 6 auf.

Figur 3 verdeutlicht außerdem beispielhaft die Verwendung einer optionalen Vorspanneinrichtung in Form einer Vorspannschraube 12. Im vertikal ausgerichteten Seitenschenkel 4 des U-förmigen Aufnahmekanals ist eine Vorspannschraube 12 vorgesehen, die durch zunehmendes Anstellen gegen die zweite Seite der Ankerbrücke 11 dafür sorgt, dass die zweite Seite nach unten schwenkt, wodurch eine Streckung bzw. Vorspannung des Stahlseils 7 erfolgt.

Figur 4 zeigt eine weitere alternative Ausgestaltung des Geländersystems, die insbesondere bei einem seitlich an einer Balustrade oder einer Brüstung anzubringenden Geländer zum Einsatz kommen kann (Seitenmontage). Nachfolgend wird überwiegend auf die Unterschiede gegenüber den in den vorherigen Figuren dargestellten Ausführungsformen eingegangen.

Das als hochfestes Seil 7 ausgebildete Sicherungselement greift über einen Sicherungsanker 6 im unteren horizontalen Schenkel des im Querschnitt U-förmigen Halteprofils 2 ein. Hierzu ist im unteren horizontalen Schenkel des Halteprofils 2 eine Durchtrittsöffnung 5 eingebracht. Bei einer Seitenmontage, für die die in Figur 4 dargestellte Ausführungsform insbesondere vorgesehen ist, bleibt der Sicherungsanker 6 von unten zugänglich. Gleichwohl eignet sich die in Figur 4 dargestellte Ausführungsform grundsätzlich auch für eine stehende Montage.

Anders als etwa bei der in Figur 2 gezeigten Ausführungsform ist das Sicherungselement über die zentriert im horizontalen Schenkel des Halteprofils 2 eingebrachte Durchtrittsöffnung 5 auch relativ zur Geländerplatte 1 zentriert gehalten, so dass die dennoch aus Figur 4 ersichtliche Zentrierhilfe 10' zumindest für die Zentrierung des Sicherungselements gegenüber den Geländerplatten 1 oder dem Halteprofil 2 nicht zwingend erforderlich wäre.

Gleichwohl zeigt Figur 4 mehrere Zentrierhilfen 10', die insbesondere auch dazu dienen, eine Rohrhülse 13 relativ zu den Geländerplatten 1 und zu dem Sicherungselement zu zentrieren. Über einen oder zwei sich gegenüberliegende Fortsätze 14 werden die Rohrhülsen 13 gegenüber den Nachbarbauteilen in einer definierten Lage gehalten, so dass sich stets eine optische einwandfreie Positionierung der Rohrhülsen 13 gegenüber den Nachbarbauteilen innerhalb des Spalts S (Figur 1) zwischen den Geländerplatten 1 ergibt. Die Rohrhülsen 13 verbergen zudem die darin geführten, bevorzugt als Drahtseile ausgeführten Sicherungselemente, so dass deren Funktion und Aufbau von außen nicht erahnt werden kann. Zudem schützen sie die Sicherungselement und die damit zusammenwirkenden Systemkomponenten zusätzlich vor Vandalismus.

Selbstverständlich können an der Zentrierhilfe 10' anstelle von den in Figur 4 gezeigten Fortsätzen 14 auch Vertiefungen, in die die Rohrhülsen 13 zwecks Zentrierung eingesetzt werden können, vorgesehen sein. Die Querschnittsform der Rohrhülsen 13 und der daran angepassten Fortsätze 14 oder Vertiefungen an den Zentrierhilfen 10' ist weitgehend frei wählbar, so dass über die Zentrierhilfen 10' z.B. auch Rohrhülsen 13 mit rechteckigem Grundquerschnitt im Spalt S (Figur 1) zwischen zwei Geländerplatten 1 in definierter und optisch gefälliger Lage positioniert und dauerhaft sicher gehalten werden können.

Dadurch, dass die Rohrhülsen 13 als Metall- oder Kunststoffrohre ausgeführt sind, innerhalb derer das bevorzugt als Teil des Sicherungselements eingesetzte Stahlseil 7 geführt ist, verhelfen sie dem nicht eigenständig knicksteifen Stahlseil 7 zu einer Knicksteifigkeit. Denn wird das allein nicht knicksteife Stahlseil 7 innerhalb einer geeignet an dessen Durchmesser angepassten Rohrhülse 13 über die weitgehend gesamte innere Systemhöhe L geführt, kann das Drahtseil trotz seiner eigenen fehlenden Knicksteifigkeit innerhalb der Rohrhülse 13 weitgehend knicksteif geführt werden, so dass es auch nach der Montage der Halteprofile 2 am Baukörper und der Vorinstallation der Geländerplatten 1 von oben (entgegen der Zug-Belastungsrichtung B) in den zuvor von unten in das Halteprofil 2 eingesetzten Sicherungsanker 6 eingeschoben werden kann.

### Bezugszeichenliste

- 1: Geländerplatten
- 2: Halteprofil (Bodenprofil)
- 3: Handlaufprofil (Handlaufrohr)
- 4: Seitenschenkel
- 5: Durchtrittsöffnung
- 6: Sicherungsanker
- 7: Stahlseil
- 9: Blindnietmutter
- 10,10': Zentrierhilfe
- 11: Ankerbrücke
- 12: Vorspannschraube
- 13: Rohrhülse
- 14: Fortsätze

- S: Spalt zwischen zwei benachbarten Geländerplatten
- B: Belastungsrichtung

## Patentansprüche

1. Geländersystem, das bei bestimmungsgemäß errichtetem Geländer von einem Spalt (S) zwischen benachbarten Geländerplatten (1) abgesehen eine über den Geländerverlauf durchgängige Geländerplattenfront aus einer Mehrzahl von zueinander benachbarten Geländerplatten (1) umfasst, wobei die Geländerplatten bei bestimmungsgemäß errichtetem Geländer mit ihrem unteren Randbereich in einem an einem Baukörper befestigten Bodenprofil (2) stehend eingelassen sind und auf deren oberen Randbereich ein Handlaufprofil (3) aufgesetzt ist, wobei ein Sicherungselement vorgesehen ist, das sich bei bestimmungsgemäß errichtetem Geländer innerhalb des Spalts (S) zwischen zwei benachbarten Geländerplatten (1) sowie zwischen Handlaufprofil und Bodenprofil (2) erstreckt und das Handlaufprofil (3) mit dem Bodenprofil (2) verbindet,
**oder wobei** die Geländerplatten bei bestimmungsgemäß errichtetem Geländer mit ihrem unteren Randbereich in einer in einen Baukörper eingebrachten Aufnahme stehend eingelassen sind und auf deren oberen Randbereich ein Handlaufprofil (3) aufgesetzt ist, wobei ein Sicherungselement vorgesehen ist, das sich bei bestimmungsgemäß errichtetem Geländer innerhalb des Spalts (S) zwischen zwei benachbarten Geländerplatten (1) sowie zwischen Handlaufprofil (3) und Baukörper erstreckt und das Handlaufprofil (3) mit dem Baukörper verbindet.

2. Geländersystem nach Anspruch 1 **dadurch gekennzeichnet, dass** das Sicherungselement von einem Seil, insbesondere einem Stahlseil (7), oder einer Stange oder einem Rohr gebildet ist.

3. Geländersystem nach Anspruch 1 oder Anspruch 2, **dadurch gekennzeichnet, dass** zur Verbindung des Sicherungselements mit dem Handlaufprofil (3) das Sicherungselement bei bestimmungsgemäß errichtetem Geländer formschlüssig in das Handlaufprofil (3) eingreift.

4. Geländersystem nach einem der vorhergehenden Ansprüche, **dadurch gekennzeichnet, dass** das dem Baukörper oder dem Bodenprofil (2) zugewandte Ende des Sicherungselements bei bestimmungsgemäß errichtetem Geländer unmittelbar im Baukörper oder im Bodenprofil (2) verankert ist.

5. Geländersystem nach dem vorhergehenden Anspruch, **dadurch gekennzeichnet, dass** das dem Bodenprofil (2) zugewandte Ende des Sicherungselements bei bestimmungsgemäß errichtetem Geländer über einen im Bodenprofil (2) eingreifenden Sicherungsanker (6) mit dem Bodenprofil (2) in Wirkverbindung steht.

6. Geländersystem nach Anspruch 5, **dadurch gekennzeichnet, dass** am Bodenprofil (2) eine Verankerungsstelle vorgesehen ist, an der zwecks formschlüssigen Eingriffs des Sicherungsankers (6) in das Bodenprofil (2) ein in Belastungsrichtung (B) wirkender Hinterschnitt in einem Materialbereich des Bodenprofils (2) ausbildet ist.

7. Geländersystem nach dem vorhergehenden Anspruch, **dadurch gekennzeichnet, dass** als Verankerungsstelle für den Sicherungsanker (6) eine Durchtrittsöffnung (5) durch einen das Bodenprofil (2) bildenden Materialabschnitt vorgesehen ist.

8. Geländersystem nach dem vorhergehenden Anspruch, **dadurch gekennzeichnet, dass** die Durchtrittsöffnung (5) im unteren, dem Bauwerk zugewandten horizontalen Schenkel eines des Querschnitt U-förmigen Bodenprofils (2) vorgesehen ist.

9. Geländersystem nach einem der Ansprüche 5 oder 6, **dadurch gekennzeichnet, dass** der Sicherungsanker (6) eine Ankerbrücke (11) umfasst, die sich in Belastungsrichtung (B) des Sicherungselements innerhalb des Bodenprofils (2) oder der Aufnahme im Baukörper zu verkeilen vermag.

10. Geländersystem nach dem vorhergehenden Anspruch, **dadurch gekennzeichnet, dass** die Ankerbrücke (11) derart ausgebildet ist, dass sie in einer ersten Ausrichtung in das Bodenprofil (2) oder die Aufnahme am Baukörper eingeführt werden kann und in einer zweiten Ausrichtung innerhalb des Bodenprofils (2) oder der Aufnahme am Baukörper einen in Belastungsrichtung (B) wirkenden Materialabschnitt des Bodenprofils (2) oder der Aufnahme am Baukörper wenigstens einseitig hintergreift.

11. Geländersystem nach dem vorhergehenden Anspruch, **dadurch gekennzeichnet, dass** ein Zentrierelement (10) vorgesehen ist, über das das Sicherungselement in dem zwischen zwei benachbarten Geländerplatten (1) bestehenden Spalt S zentriert gehalten ist.

12. Geländersystem nach einem der beiden vorhergehenden Ansprüche, **dadurch gekennzeichnet, dass** ein Vorspannmechanismus vorgesehen ist, mittels dem der sich zwischen Handlaufprofil (3) und Bodenprofil (2) oder der Aufnahme im Baukörper erstreckende Teil des Sicherungselements auf vorgespannt gesetzt werden kann.

13. Geländersystem nach einem der vorhergehenden Ansprüche, **dadurch gekennzeichnet, dass** das Sicherungselement in einer oder mehreren Rohrhülsen (13) geführt ist.

14. Geländersystem nach dem vorhergehenden Anspruch, **dadurch gekennzeichnet, dass** eine oder mehrere Zentrierhilfen (10') vorgesehen sind, mittels denen die eine oder die mehreren Rohrhülsen (13) über eine innere Systemhöhe (L) hinweg gegenüber Nachbarbauteilen in einer definierten Lage gehalten werden.

15. Geländersystem nach einem der beiden vorhergehenden Ansprüche, **dadurch gekennzeichnet, dass** eine oder mehrere Zentrierhilfen (10') vorgesehen sind, mittels denen mehrere Rohrhülsen (13) über eine innere Systemhöhe (L) hinweg miteinander verbunden sind.

## Claims

1. A railing system which, when the railing is erected as intended, comprises, apart from a gap (S) between adjacent railing panels (1), a railing panel front comprising a plurality of mutually adjacent railing panels (1) which is continuous over the course of the railing,
**wherein**
the railing panels, when the railing is erected in accordance with the intended use, are inserted upright with their lower edge region in a floor profile (2), which is fastened to a structural body, and a handrail profile (3) is placed on their upper edge region, a securing element being provided which, when the railing is erected in accordance with the intended use, extends within the gap (S) between two adjacent railing panels (1) and between the handrail profile and the floor profile (2) and connects the handrail profile (3) to the floor profile (2),
**or wherein**
the railing panels, when the railing is erected in accordance with the intended use, are inserted upright with their lower edge region in a receptacle introduced into a structural body and a handrail profile (3) is placed on their upper edge region, a securing element being provided which, when the railing is erected in accordance with the intended use, extends within the gap (S) between two adjacent railing panels (1) and between the handrail profile (3) and the structural body and connects the handrail profile (3) to the structural body.

2. Railing system according to claim 1, **characterized in that** the securing element is formed by a rope, in particular a steel rope (7), or a rod or a tube.

3. Railing system according to claim 1 or claim 2, **characterized in that,** in order to connect the securing element to the handrail profile (3), the securing element engages positively in the handrail profile (3) when the railing is erected as intended.

4. Railing system according to one of the preceding claims, **characterized in that** the end of the securing element facing the structural body or the floor profile (2) is anchored directly in the structural body or in the floor profile (2) when the railing is erected as intended.

5. Railing system according to the preceding claim, **characterized in that** the end of the securing element facing the floor profile (2) is in operative connection with the floor profile (2) via a securing anchor (6) engaging in the floor profile (2) when the railing is erected as intended.

6. Railing system according to claim 5, **characterized in that** an anchoring point is provided on the floor profile (2), at which an undercut acting in the loading direction (B) is formed in a material region of the floor profile (2) for the purpose of positive engagement of the securing anchor (6) in the floor profile (2).

7. Railing system according to the preceding claim, **characterized in that** a passage opening (5) through a material section forming the floor profile (2) is provided as an anchoring point for the securing anchor (6).

8. Railing system according to the preceding claim, **characterized in that** the passage opening (5) is provided in the lower horizontal leg, facing the structure, of a floor profile (2) having a U-shaped cross-section.

9. Railing system according to any one of claims 5 or 6, **characterized in that** the securing anchor (6) comprises an anchor bridge (11) capable of wedging in the loading direction (B) of the securing element within the floor profile (2) or the receptacle in the structural body.

10. Railing system according to the preceding claim, **characterized in that** the anchor bridge (11) is designed in such a way that, in a first orientation, it can be introduced into the floor profile (2) or the receptacle on the structural body and, in a second orientation, engages within the floor profile (2) or the receptacle on the structural body, at least on one side, behind a material section of the floor profile (2) or the receptacle on the structural body which acts in the loading direction (B).

11. Railing system according to the preceding claim, **characterized in that** a centering element (10) is provided, via which the securing element is held centered in the gap S existing between two adjacent railing panels (1).

12. Railing system according to one of the two preceding claims, **characterized in that** a pretensioning mechanism is provided by means of which the part of the securing element extending between the handrail profile (3) and the floor profile (2) or the receptacle in the structural body can be set to pretensioned.

13. Railing system according to one of the preceding claims, **characterized in that** the securing element is guided in one or more tubular sleeves (13).

14. Railing system according to the preceding claim, **characterized in that one** or more centering aids (10') are provided, by means of which the one or more tubular sleeves (13) are held in a defined position with respect to adjacent components over an inner system height (L).

15. Railing system according to one of the two preceding claims, **characterized in that** one or more centering aids (10') are provided, by means of which a plurality of tubular sleeves (13) are connected to one another over an inner system height (L).

## Revendications

1. Système de garde-corps qui, lorsque le garde-corps est érigé comme prévu, comprend, à l'exception d'un espace (S) entre des panneaux de garde-corps adjacents (1), un front de panneaux de garde-corps constitué d'une pluralité de panneaux de garde-corps mutuellement adjacents (1) qui est continu sur le parcours du garde-corps,
**dans lequel**
les panneaux de garde-corps, lorsque le garde-corps est érigé comme prévu, sont insérés verticalement avec leur zone de bord inférieure dans un profilé de sol (2) fixé à un élément de construction, et un profilé de main courante (3) est placé sur leur zone de bord supérieure, un élément de fixation étant prévu qui, lorsque le garde-corps est érigé comme prévu, s'étend à l'intérieur de l'espace (S) entre deux panneaux de garde-corps adjacents (1) et entre le profilé de main courante et le profilé de sol (2) et relie le profilé de main courante (3) au profilé de sol (2),
**ou dans lequel**
les panneaux de garde-corps, lorsque le garde-corps est érigé comme prévu, sont insérés verticalement avec leur zone de bord inférieure dans un logement introduit dans un élément de construction et un profilé de main courante (3) est placé sur leur zone de bord supérieure, un élément de fixation étant prévu qui, lorsque le garde-corps est érigé comme prévu, s'étend à l'intérieur de l'espace (S) entre deux panneaux de garde-corps adjacents (1) et entre le profilé de main courante (3) et l'élément de construction et relie le profilé de main courante (3) à l'élément de construction.

2. Système de garde-corps selon la revendication 1, **caractérisé en ce que** l'élément de fixation est formé par une corde, en particulier une corde en acier (7), ou une tige ou un tube.

3. Système de garde-corps selon la revendication 1 ou la revendication 2, **caractérisé en ce que,** pour relier l'élément de fixation au profilé de main courante (3), l'élément de fixation s'engage par complémentarité de forme dans le profilé de main courante (3) lorsque le garde-corps est érigé comme prévu.

4. Système de garde-corps selon l'une des revendications précédentes, **caractérisé en ce que** l'extrémité de l'élément de fixation tournée vers l'élément de construction ou le profilé de sol (2) est ancrée directement dans l'élément de construction ou dans le profilé de sol (2) lorsque le garde-corps est érigé comme prévu.

5. Système de garde-corps selon la revendication précédente, **caractérisé en ce que** l'extrémité de l'élément de fixation tournée vers le profilé de sol (2) est reliée fonctionnellement au profilé de sol (2) par l'intermédiaire d'un ancrage de fixation (6) s'engageant dans le profilé de sol (2) lorsque le garde-corps est érigé comme prévu.

6. Système de garde-corps selon la revendication 5, **caractérisé en ce qu'un** point d'ancrage est prévu sur le profilé de sol (2), au niveau duquel une contre-dépouille agissant dans le sens de la charge (B) est formée dans une zone de matériau du profilé de sol (2) en vue d'un engagement positif de l'ancrage de fixation (6) dans le profilé de sol (2).

7. Système de garde-corps selon la revendication précédente, **caractérisé en ce qu'une** ouverture de passage (5) à travers une section de matériau formant le profilé de sol (2) est prévue comme point d'ancrage pour l'ancre de fixation (6).

8. Système de garde-corps selon la revendication précédente, **caractérisé en ce que** l'ouverture de passage (5) est prévue dans la branche horizontale inférieure, tournée vers la structure, d'un profilé de plancher (2) qui est en forme de U en section transversale.

9. Système de garde-corps selon l'une quelconque des revendications 5 ou 6, **caractérisé en ce que** l'ancrage de fixation (6) comprend un pont d'ancrage (11) capable de caler dans la direction de chargement (B) de l'élément de fixation à l'intérieur du profilé de plancher (2) ou du réceptacle dans l'élément de construction.

10. Système de garde-corps selon la revendication précédente, **caractérisé en ce que** le pont d'ancrage (11) est conçu de telle sorte que, dans une première orientation, il peut être introduit dans le profilé de sol (2) ou le réceptacle dans l'élément de construction et, dans une deuxième orientation, il s'engage à l'intérieur du profilé de sol (2) ou du réceptacle dans l'élément de construction, au moins sur un côté derrière une section de matériau du profilé de sol (2) ou du réceptacle dans l'élément de construction agissant dans la direction de chargement (B).

11. Système de garde-corps selon la revendication précédente, **caractérisé en ce qu'un** élément de centrage (10) est prévu, par lequel l'élément de fixation est maintenu centré dans l'espace S existant entre deux panneaux de garde-corps adjacents (1).

12. Système de garde-corps selon l'une des deux revendications précédentes, **caractérisé en ce qu'il** est prévu un mécanisme de précontrainte au moyen duquel la partie de l'élément de fixation s'étendant entre le profilé de main courante (3) et le profilé de sol (2) ou le logement dans l'élément de construction peut être mis sous précontrainte.

13. Système de garde-corps selon l'une quelconque des revendications précédentes, **caractérisé en ce que** l'élément de fixation est guidé dans un ou plusieurs manchons tubulaires (13).

14. Système de garde-corps selon la revendication précédente, **caractérisé en ce qu'**un ou plusieurs dispositifs de centrage (10') sont prévus, au moyen desquels le ou les manchons tubulaires (13) sont maintenus dans une position définie par rapport aux composants adjacents sur une hauteur de système interne (L).

15. Système de garde-corps selon l'une des deux revendications précédentes, **caractérisé en ce qu'**il est prévu une ou plusieurs aides de centrage (10'), au moyen desquelles plusieurs manchons tubulaires (13) sont reliés entre eux sur une hauteur intérieure (L) du système.
